# EUROPÄISCHE PATENTSCHRIFT

(11) **EP 0 392 192 B1**
(45) Veröffentlichungstag und Bekanntmachung des Hinweises auf die Patenterteilung: **04.01.1995**
(21) Anmeldenummer: 90104545.0
(22) Anmeldetag: 09.03.1990
(51) Int. Cl.: F42B 10/56

(54) **Verfahren zum Verteilen von Submunitionskörpern**
Method for dispersing sub-missiles
Procédé pour répartir des sous-munitions

(30) Priorität: 10.04.1989 DE 3911654
(43) Veröffentlichungstag der Anmeldung: 17.10.1990
(73) Patentinhaber: Daimler-Benz Aerospace Aktiengesellschaft, 81663 München (DE)
(72) Erfinder: Dobler, Josef, D-8122 Penzberg (DE); Kosteletzky, Walter, D-7987 Weingarten (DE)

(56) Entgegenhaltungen:
- DE-A- 3 421 140
- US-A- 3 502 023
- US-A- 3 817 179
- US-A- 4 423 660

## Beschreibung

Die Erfindung betrifft ein Verfahren zum Verteilen von Submunitionskörpern gemäß dem Oberbegriff des Anspruches 1.

Ein Verfahren gemäß dem Oberbegriff des Anspruches 1 ist durch die US-A-38 17 179 bekannt. Dort handelt es sich bei dem Submunitionskörper um eine Mine, die mit dem aus zwei Schalen bestehenden Fallschirmpack über eine Verbindungsleine verbunden ist. Die Mine und der Fallschirmpack werden gemeinsam aus einem langsam fliegenden Fluggerät, z.B. einem Hubschrauber, manuell herausgeworfen, wobei der Fallschirmpack noch mit einer Halteleine mit dem Fluggerät verbunden ist. Wenn sowohl die Verbindungsleine als auch die Halteleine gestrafft sind, werden die Schalenteile des Fallschirmpacks durch einen Aufreißfaden voneinander getrennt und sollen fortfliegen. Die Halteleine, die mit dem Scheitelpunkt des Fallschirmes verbunden ist, kann dann den Fallschirm herausziehen, wonach sie an einer Soilbruchstelle abreißt und damit die Mine mit Fallschirm freigibt. Diese Anordnung hat mehrere Nachteile. Das manuelle Herauswerfen ist nur aus einem langsam fliegenden Fluggerät möglich. Das Auftrennen der beiden Packsackhälften kann erst erfolgen, wenn beide Leinen gestrafft sind. Die beiden Packsackschalen können bei dem langsamen Flug den Fallschirm am Entfalten hindern und diesen beschädigen. Das Überdecken einer größeren Fläche mit Minen kann nur mit mehreren Anflügen erfolgen.

Der Erfindung liegt die Aufgabe zugrunde, ein Verfahren zum Verteilen von Submunitionskörpern der eingangs genannten Art so auszubilden, daß der Fallschirm ohne Gefährdung auch bei schnellem Flug ausbringbar ist, und daß die Möglichkeit besteht, die Submunitionskörper bei nur einem Flugdurchgang über eine größere Fläche zu verteilen.

Diese Aufgabe wird durch die im Anspruch 1 gekennzeichneten Merkmale gelöst.

Die wesentlichsten Vorteile der Erfindung bestehen darin, daß als Fallschirmpack ein üblicher Packsack verwendet werden kann, der zusammen mit dem Submunitionskörper aus einem freifliegenden oder an einem Fluggerät angebrachten Behälter in vorbestimmbarer Zeitfolge ausbringbar ist. Es ist dabei nicht erforderlich, daß zwischen dem Fallschirmpack und dem Behälter oder Fluggerät noch eine Halteleine vorhanden ist. Somit ist ein schnelles mechanisches Ausstoßen möglich. Der leichte Fallschirmpack kann nach dem Ablösen von dem Fallschirm diesen wegen des schnellen Fluges und auch wegen seiner geringen weichen Masse nicht gefährden. Der Brennsatz mit einstellbarem Brennzeitbeginn zum Antrieb des Schneidekolbens gestattet ein zeitlich differenziertes Durchschneiden der Packsack-Verschlußleinen, womit sich trotz gleichzeitigem Ausstoß von mehreren Packsäcken mit Submunitionskörpern die Submunitionskörper in variierbaren Abständen von dem Behälter verteilen lassen. Ein dafür geeigneter, an und für sich bekannter Submunitionsbehälter kann eine große Anzahl von Packsäcken mit Submunitionskörpern aufnehmen und nacheinander oder auch gleichzeitig ausstoßen, wodurch eine große Fläche mit Submunitionskörpern belegt werden kann. Der Submunitionsbehälter befindet sich dabei an der Unterseite eines schnell fliegenden Flugzeuges oder Flugkörpers oder ist vor dem Ausstoß der Packsäcke abgetrennt worden.

Die Erfindung wird nachstehend anhand einer in der Zeichnung dargestellten Ausführungsform erläutert. Es zeigen
- Fig. 1: die Ansicht eines Fallschirmpacksackes von vorne (in Flugrichtung des Gespannes gesehen);
- Fig. 2: eine schematische Darstellung von Ausstoß-Sequenzen des Fallschirmpacksackes mit Submunitlonskörper aus einem Behälter und
- Fig. 3: eine schematische Darstellung der Verteilung von Submunitionskörpern über eine größere Fläche.

Aus einem an und für sich bekannten Fallschirmpacksack 1 nach Fig. 1 ragen acht Fangleinen 2, die einerseits mit einem nur in Fig. 2 dargestellten Submunitionskörper 3 und andererseits mit einer Fallschirmkappe 4 verbunden sind. Der aus Stoff bestehende Fallschirmpacksack 1 ist mit Längsverstärkungen 5 versehen. Eine Packsack-Verschlußleine 6 läßt eine kleine Öffnung 7 frei, durch die die Fangleinen 2 mit der zusammengefalteten Fallschirmkappe 4 verbunden sind. Die Packsack-Verschlußleine 6 ist unter aufgenähten Verstärkungen 8 geführt. An die Packsack-Verschlußleine 6 ist eine an und für sich bekannte rohrförmige Schneidevorrichtung 10 angesetzt, die an ihrem anderen Ende mit einem Ring 11 versehen ist, durch den eine der Fangleinen 2a hindurchgezogen und befestigt ist. An dem Ring 11 ist ein nicht ersichtlicher, in die Schneidevorrichtung 10 hineinragender Auslösestlft für einen ebenfalls in der Schneidevorrichtung 10 vorhandenen Brennsatz vorhanden. Der Brennsatz ist in bekannter Weise mit einer Einrichtung zum einstellbaren Brennzeitbeginn versehen. Die Treibgase des Brennsatzes können einen Schneidkolben verschieben, der bei seiner Betätigung die Packsack-Verschlußleine 6 durchschneidet, wodurch sich der Packsack öffnen und der Fallschirm entfalten kann.

Der in der Fig. 2 schematisch dargestellte Ablauf der Ausstoß-Sequenzen zeigt einen Submunitionsbehälter 12, der mit einem Flansch 13 unter einem nicht dargestellten Fluggerät zu befestigen ist. Aus dem Behälter 12 ist ein Packsack 1 mit Submunitionskörper 3 ausgestoßen, wobei sich die Fangleinen 2 bereits gestrafft haben und die Schneidevorrichtung 10 durch die Fangleine 2a aktiviert ist. Nach dem Durchschneiden der Packsack-Verschlußleine 6 kann sich der Fallschirm 4 öffnen und der Packsack 1 und die Schneidevorrichtung 10 fliegen davon. Durch das schlagartige Öffnen erfährt der Fallschirm 4 einen großen Widerstandszuwachs, der entsprechend zu einer Flugbahnablenkung nach unten führt. Je nach Verzögerung des Brennzeitbeginns des Brennsatzes in der Schneidevorrichtung 10 ist die Flugweite bzw. Streubreite 15 des Submunitionskörpers 3 einstellbar.

In der Fig. 3 ist ein Flugkörper 20 mit untergehängtem Submunitionsbehälter 12 in drei Flugphasen dargestellt. Die Kreuze 21 sollen die Aufschlagpunkte der Submunitionskörper 3 darstellen. Durch den unterschiedlichen Brennzeitbeginn des Brennsatzes zum Austreiben des Schneidkolbens an der Schneidevorrichtung 10 lassen sich die dargestellten Streubreiten 15 für die Kreuze 21 erreichen. Wie ersichtlich läßt sich somit eine größere Fläche mit Submunitionskörpern 3 belegen.

## Patentansprüche

1. Verfahren zum Verteilen von Submunitionskörpern (3), die mit einem mit ihnen mittels Fangleinen (2) verbundenen Fallschirmpack (1) aus einem Fluggerät oder einen an dem Fluggerät angebrachten Behälter ausgestoßen werden und die nach dem Öffnen und Wegfliegen des Fallschirmpacks (1) an Fallschirmen (4) hängend zum Boden schweben, **gekennzeichnet** durch die nachfolgenden Merkmale:
- Verwendung eines üblichen Packsacks als Fallschirmpack (1);
- Straffen der Fangleinen (2) der Fallschirme nach dem Ausstoßen;
- Herausziehen von Auslösestiften aus an Packsack-Verschlußleinen (6) angeordneten Schneidvorrichtungen (10) durch je eine der Fangleinen;
- Aktivieren von in den Schneidvorrichtungen (10) enthaltenen Brennsätzen mit jeweils vorgegebenem Brennzeitbeginn;
- Durchschneiden der Packsack-Verschlußleinen (6) durch von den Brennsätzen angetriebenen Schneidkolben;
- Wegfliegen der Packsäcke (1) und der Schneidvorrichtungen (10);
- Öffnen der Fallschirme (4) und Herabschweben der Submunitionskörper (3);
- Verteilen der Submunitionskörper (3) auf einer Fläche in räumlichen Abständen je nach Brennzeitbeginn der Brennsätze für die Schneidvorrichtungen.

## Claims

1. Process for the distribution of sub-ammunition units (3), which are ejected with a parachute pack (1) which is connected thereto by means of suspension lines (2) from an aircraft or a container which is attached to the aircraft, and which, after the parachute pack (1) has opened and flown away, descend to the ground whilst suspended from parachutes (4), **characterised by** the following features:
- use of a conventional packsack as a parachute pack (1);
- tensioning of the suspension lines (2) of the parachutes after ejection;
- pulling-out of release pins on cutting devices (10) which are arranged on the pack-sack sealing lines (6) by a respective suspension line;
- activation of ignition sets with respectively preset ignition starting time contained in the cutting devices (10);
- cutting of packsack sealing lines (6) by cutting pistons driven by the ignition sets;
- flying away of the packsacks (1) and the cutting devices (10);
- opening of the parachutes (14) and descend of the sub-ammunition units (3);
- distribution of the sub-ammunition units (3) over a surface at spatial distances depending on start of ignition of the ignition sets for the cutting devices.

## Revendications

1. Procédé pour disperser des sous-munitions (3) qui sont éjectées, conjointement avec un ensemble parachute (1) auquel elles sont reliées par des suspentes (2), d'un aéronef ou d'un conteneur disposé sur un aéronef, et qui, après ouverture et envol du sac de parachute (1), descendent au sol en étant suspendues à des parachutes (4), caractérisé par:
- l'utilisation d'un sac usuel comme sac de parachute (1);
- la mise sous tension des suspentes (2) des parachutes, après éjection;
- l'extraction de tiges de déclenchement de dispositifs de sectionnement (10) disposés sur des cordons de fermeture de sac (6), respectivement par l'une des suspentes;
- l'activation de charges combustibles se trouvant dans les dispositifs de sectionnement (10), respectivement avec un début de combustion prédéterminé;
- le sectionnement des cordons de fermeture de sac (6) par des pistons de sectionnement entraînés par les charges combustibles;
- l'envol des sacs (1) et des dispositifs de sectionnement (10);
- l'ouverture des parachutes (4) et la descente des sous-munitions (3) suspendues aux parachutes;
- la dispersion des sous-munitions (3) sur une surface avec des intervalles dans l'espace selon le début de combustion des charges combustibles pour les dispositifs de sectionnement.
